# EUROPÄISCHE PATENTSCHRIFT

(11) **EP 0 466 694 B1**
(45) Veröffentlichungstag und Bekanntmachung des Hinweises auf die Patenterteilung: **25.11.1992**
(21) Anmeldenummer: 90901743.6
(22) Anmeldetag: 25.01.1990
(51) Int. Cl.: G08G 1/097

(54) **VERFAHREN ZUR SIGNALSICHERUNG IN DEZENTRALISIERTEN LICHTSIGNALANLAGEN FÜR DEN STRASSENVERKEHR**
PROCESS FOR THE PROVISION OF CUT-OUT PROTECTION FOR LIGHTS IN DECENTRALIZED TRAFFIC-LIGHT INSTALLATIONS
PROCEDE DE COMMANDE DE SIGNAUX DANS DES FEUX DE SIGNALISATION ROUTIERE DECENTRES

(30) Priorität: 04.04.1989 DE 3910864
(43) Veröffentlichungstag der Anmeldung: 22.01.1992
(73) Patentinhaber: SIEMENS AKTIENGESELLSCHAFT, 80333 München (DE)
(72) Erfinder: SAUER, Werner, W-8017 Ebersberg (DE)
(86) Internationale Anmeldenummer: DE9000045
(87) Internationale Veröffentlichungsnummer: WO9012381

(56) Entgegenhaltungen:
- EP-A- 0 251 097
- EP-A- 0 268 060
- DE-A- 3 035 515
- DE-A- 3 230 761
- DE-A- 3 428 444

## Beschreibung

Das erfindungsgemäße Verfahren bezieht sich auf eine Signalsicherung gemäß dem Oberbegriff des Anspruchs 1.

Dezentralisierte Lichtsignalanlagen weisen periphere Lampenschalter und -sensoren auf, die dezentral vom eigentlichen Knotenpunkt-Steuergerät für die jeweiligen Signalgruppen am Signalmast untergebracht sind. Die hierfür erforderlichen Komponenten, bestehend aus Trafo und Gleichrichtern sowie einer LMP-Baugruppe für Datensender und -empfänger und Lampenschalter mit Signalsicherungsfühlern, sogenannte Meldeglieder oder Sensoren, bilden zusammen eine PLS-Einheit, auch als PLS-Modul bezeichnet. Vom Kreuzungsgerät her werden über Verbindungsleitungen und den PLS-Modulen bzw. LMP-Baugruppen die zugehörigen Signalgruppen angesteuert. Dabei kann die Verbindung vom Steuergerät zu den einzelnen Modulen durch ein speziell gefertigtes Kabel (aus Phasen-, Null-Schutzleiter und einer Koaxialleitung) gebildet sein, wobei die Steuerung der einzelnen Signallampen und die Rückmeldungen über das Koaxialkabel erfolgt. Eine dezentralisierte Verkehrssignalanlage ist beispielsweise in der DE-A 32 30 761 beschrieben.

Die Auswertung der Daten, d.h. der Signalsicherungszustand der Signallampen, findet in einer Signalsicherungs-Mikroprozessor-Baugruppe im allgemeinen im Steuergerät, statt. Eine derartige Überwachungseinrichtung für Verkehrssignalanlagen mit Mikroprozessor-Baugruppen ist in der DE-A 3 428 444 beschrieben.

Zur Überwachung des gesamten Steuergerätes und der zugehörigen Signalgeber wird beispielsweise durch Systemtests sichergestellt, daß die gesamte Anlage voll funktionsfähig ist. Dabei kann beispielsweise alle 300 Millisekunden eine echte Feindlichkeit für eine kurze Zeit, z.B. 2 ms, am Signalgeber erzeugt werden, wobei dieser Konflikt nicht sichtbar ist. Der Signalsicherungs-Mikroprozessor erkennt dies und gibt ein entsprechendes Signal ab. Wird es jedoch nicht erkannt, so schaltet die Anlage ab (EP-A 1 - 0 251 097).

In der DE-C 30 35 515 ist eine Schaltungsanordnung zum Betreiben von Signalgebern einer Straßenverkehrssignalanlage beschrieben. Bei der bekannten Schaltungsanordnung werden sämtliche Signallampen über eine einzige Energieleitung versorgt, wobei jeder Signalgeber bzw. jede Signalgebergruppe pheriphere Lampenschalter und -sensoren sowie zugehörige Datensender und -empfänger aufweist, welche über eine gemeinsame Datenleitung mit dem Steuergerät verbunden sind.

Weil bei derartigen dezentralisierten Verkehrssignalanlagen keine direkte Verbindung von jeweiligen Signallampen am Signalmast zur Signalsicherung im Steuergerät besteht, sondern nur eine gemeinsame Energieleitung sowie gemeinsame Steuerleitung für den Datenverkehr vorgesehen ist, ist es Aufgabe der Erfindung, die Signalsicherung durch zusätzliche Maßnahmen zuverlässig zu gewährleisten.

Diese Aufgabe wird erfindungsgemäße mit dem Verfahren gemäß des Anspruchs 1 gelöst. Dabei wird die Information der Spannungsund Stromfühler pro Signalgeber bzw. Signallampe zusätzlich überprüft.

Bei dem eingangs geschilderten Verfahren wird die Aufgabe dadurch gelöst, daß zusätzlich zur gebräuchlichen Signalsicherung die einzelnen PLS-Module unabhängig vom augenblicklichen Signalisierungszustand zyklisch auf ihre Funktionsfähigkeit getestet werden, wobei mit jedem vollständigen Telegrammzyklus jeweils eine LMP-Baugruppe eines PLS-Moduls mit einem gesonderten Testtelegramm geprüft wird. Hierbei werden die Signallampen der betreffenden LMP-Baugruppe für eine sehr kurze Zeitspanne mit dem ersten Zyklus dunkel, mit dem zweiten Zyklus rot, mit dem dritten Zyklus gelb und mit dem vierten Zyklus grün geschaltet, wobei die korrekte Rückmeldung in der Signalsicherungs- und Auswertebaugruppe überwacht und beim Auftreten eines Fehlers die Lichtsignalanlage zumindest teilweise abgeschaltet oder auf Gelbblinken geschaltet wird.

Es wird also mit jedem Telegrammzyklus, der z.B. eine Zeit von 10 ms aufweist, jeweils ein PLS-Modul getestet. Unabhängig vom augenblicklichen Signallampenzustand des PLS-Moduls, werden die Signallampen im ersten Durchlauf dunkel, im zweiten Durchlauf rot usw. geschaltet. Ein kompletter Durchlauf kann dabei 150 ms dauern. Die Testinformation bleibt für ca. 3 ms stehen und wird dann zurückgenommen.

In vorteilhafter Weise weist das Testtelegramm eine Kennung und eine Testinformation auf, wodurch die betreffende LMP-Baugruppe die Normalinformation in einem Zwischenspeicher und die Testinformation an die zugehörigen Signallampen gibt. Am Ende des vollständigen Telegrammzyklus wird nochmals die Normalinformation mit Testkennung, d.h. ein Rückstelltelegramm für die betreffende LMP-Baugruppe, zur Rückstellung der Signallampen gesendet. Wenn bei diesem Test kein Fehler auftritt ist alles in Ordnung. Tritt jedoch beim Testen der LMP-Baugruppe ein Fehler auf, z.B. wenn alle Lampen dunkel sind, so meldet ein entsprechender Stromfühler Strom, so daß die Anlage zumindest teilweise abgeschaltet wird.

In einer vorteilhaften Ausgestaltung des erfindungsgemäßen Verfahrens weist jedes LMP-Baugruppe eine Rückstelleinrichtung auf, die beim Ausbleiben des Rückstelltelegramms selbsttätig die gespeicherte Normalinformation an die betreffende Signallampe gibt. Es wird also in der LMP-Baugruppe mit dieser Einrichtung hardwaremäßig sichergestellt, daß nach einer bestimmten Zeit (z.B. ca 8 ms) einer Halbwelle die Normalinformation wieder an die Signalgeber geschaltet wird. Im folgenden wird anhand der Zeichnung das erfindungsgemäße Verfahren kurz erläutert. Dabei zeigen
Fig. 1 ein Blockschaltbild für das erfindungsgemäße Verfahren und
Fig. 2a bis 2e entsprechende Pulstelegramme für die Abwicklung des Datenverkehrs zwischen dem Steuergerät und den LMP-Baugruppen der PLS-Module.

In Fig. 1 ist eine Lichtsignalanlage in einfachster Weise veranschaulicht. Ein Knotenpunkt-Steuergerät KS ist über eine Energie- und Datenleitung EDL mit den einzelnen PLS-Modulen M1 bis Mi verbunden. Einem jeweiligen PLS-Modul (Mn) sind die Signalgeber SG mit ihren Signallampen SL eines Signalgebermastes SGM1 zugeordnet. Das Knotenpunkt-Steuergerät KS weist neben einer kreuzungsspezifischen Steuerungs-Einheit MPS und einem Übertragungsprozessor UEP eine Signalsicherungs-(SSP) und Auswerte (AWP)-Baugruppe SAB auf, die neben der gebräuchlichen Signalsicherung den Modultest durchführt.

In den Figuren 2a bis 2e sind hierfür entsprechend die Pulstelegramme für die Abwicklung des Datenverkehrs dargestellt. In Fig. 2a ist die Netzschwingung (N) gezeigt, bei der innerhalb jeder Halbwelle ein vollständiger Telegrammzyklus TZ1 bis TZi übertragen wird, wie das unter der Netzschwingung in Fig.2b für den gesamten Datenverkehr gezeigt ist. Mit einem vollständigen Telegrammzyklus TZn werden sämtliche LMP-Baugruppen der PLS-Module (z.B. M1 bis Mi) angesprochen, jedoch nur ein einziger Modul getestet. Ein kompletter Testdurchlauf kann dabei 150 ms betragen.

In Fig. 2c ist ein erster Telegrammzyklus TZ1 dargestellt, in den zusätzlich ein Test-Befehlstelegramm TB mit zugehöriger Rückmeldung RM für die LMP-Baugruppen des PLS-Moduls M7 übertragen wird. Darunter ist in Fig.2d ein zweiter Telegrammzyklus TZ2 dargestellt, mit dem die LMP-Baugruppe des PLS-Moduls M8 getestet wird. Mit einem dritten Telegrammzyklus, wie in Fig.2e gezeigt, wird die LMP-Baugruppe des PLS-Moduls M6 getestet. In diesem Beispiel sind mit 15 vollständigen Telegrammzyklen sämtliche Module getestet (i = 15). Ein kompletter Testdurchlauf dauert bei diesem Beispiel 150 ms.

## Patentansprüche

1. Verfahren zur Signalsicherung in dezentralisierten Lichtsignalanlagen für den Straßenverkehr mit einer Signalsicherungs- und Auswertebaugruppe (SAB) in einem Knotenpunkt-Steuergerät (KS) und mit mehreren als PLS-Einheiten (PLS-Module M1,M2,...) bezeichneten periphären Lampenschalterund -sensoren und einem Datensender und -empfänger, welche zusammen eine LMP-Baugruppe bilden, sowie Trafos und Gleichrichter für zugehörige Signalgeber bzw. Signalgruppen (SG) an jeweiligen Signalgebermasten (SGM1, SGM2, ...) aufweisen, wobei das Knotenpunktsteuergerät (KS) mit den Datensendern und -empfängern der einzelnen LMP-Baugruppen über eine Energieund eine Datenleituna (EDL) verbunden ist,
**dadurch gekennzeichnet**, daß zusätzlich zur gebräuchlichen Signalsicherung die einzelnen LMP-Bauteile (M1,M2,...) unabhängig vom augenblicklichen Signalisierungszustand zyklisch auf ihre Funktionsfähigkeit getestet werden, wobei mit jedem vollständigen Telegrammzyklus (TZ1, TZ2, ...) jeweils eine LMP-Baugruppe mit einem gesonderten Testtelegramm (TB) geprüft wird, indem die Signallampen (SL) des betreffenden PLS-Moduls (Mu) für eine sehr kurze Zeitspanne (z.B. 3 ms) mit dem ersten Zyklus dunkel, mit dem zweiten Zyklus rot, mit dem dritten Zyklus gelb und mit dem vierten Zyklus grün geschaltet werden, wobei die korrekte Rückmeldung (RM) in der Signalsicherungs- und Auswerte-Baugruppe (SAB) überwacht und beim Auftreten eines Fehlers die Lichtsignalanlage zumindest teilweise abgeschaltet oder auf Gelbblinken geschaltet wird.

2. Verfahren nach Anspruch 1,
**dadurch gekennzeichnet**, daß das Testtelegramm (TB) eine Kennung und eine Testinformation aufweist, wobei für die betreffende LMP-Baugruppe die Normalinformation in einem Zwischenspeicher und die Testinformation an die zugehörigen Signallampen gegeben wird, und daß am Ende des vollständigen Telegrammzyklus (TZn) nochmals die Normalinformation mit Testkennung, d.h. ein Rückstelltelegramm, für die betreffende LMP-Baugruppe (Mu) gesendet wird.

3. Verfahren nach Anspruch 2,
**dadurch gekennzeichnet**, daß jede LMP-Baugruppe eine Rückstelleinrichtung aufweist, welche bei Ausbleiben des Rückstelltelegramms selbsttätig die gespeicherte Normalinformation an die betreffenden Signallampen gibt.

## Claims

1. Process for signalling cut-out protection in decentralised traffic-light installations having a signalling cut-out protection and evaluation assembly (SAB) in a node control unit (KS) and having a plurality of peripheral lamp switches and sensors, designated as PLS units (PLS modules M1, M2, ...), and a data transceiver, which together form an LMP assembly, as well as transformers and rectifiers for associated signal generators and groups of signal generators (SG) on respective traffic-light poles (SGM1, SGM2, ...), the node control unit (KS) being connected to the LMP assemblies of the PLS modules (M1, M2, ...) with a power and a data line (EDL), characterised in that, in addition to the customary signalling cut-out protection, the operativeness of the individual LMP components (M1, M2, ...) is cyclically tested irrespective of the momentary signalling status, in each case one LMP assembly being tested with a separate test telegram (TB) with each complete telegram cycle (TZ1, TZ2, ...), by the signalling lamps (SL) of the respective PLS module (Mu) being switched off for a very brief period (e.g. 3 ms) with the first cycle, switched to red with the second cycle, to amber with the third cycle and to green with the fourth cycle, the correct acknowledgement (RM) being monitored in the signalling cut-out protection and evaluation assembly (SAB) and, when a fault occurs, the traffic-light installation being at least partially switched off or switched to flashing amber.

2. Process according to Claim 1, characterised in that the test telegram (TB) has an identifier and an item of test information, the normal information for the respective LMP assembly being transmitted in a buffer and the test information being transmitted to the associated signalling lamps, and in that at the end of the complete telegram cycle (TZn) the normal information with test identifier, i.e. a reset telegram, for the respective LMP assembly (Mu) is transmitted once more.

3. Process according to Claim 2, characterised in that every LMP assembly has a reset device which automatically transmits the stored normal information to the respective signalling lamps if the reset telegram does not occur.

## Revendications

1. Procédé pour protéger des signaux dans des installations décentralisées de feux de signalisation pour le trafic routier, comportant un module (SAB) de protection et d'évaluation des signaux placé dans un appareil de commande de croisement et plusieurs interrupteurs et capteurs périphériques de lampes, désignés sous le terme d'unités PLS (modules PLS M1, M2, ...) et un émetteur de données et un récepteur de données, qui forment ensemble un module LMP, ainsi que des transformateurs et des redresseurs pour des transmetteurs associés de signaux ou des groupes associés de signaux (SG), placés sur des pylônes respectifs de transmetteurs de signaux (SGM1, SGM2, ...), l'appareil de commande (KS) de croisement étant raccordé aux émetteurs de données et aux récepteurs de données des différents modules LMP par l'intermédiaire d'une ligne de transmission d'énergie et d'une ligne de transmission de données (EDL),
caractérisé par le fait qu'en plus de la protection usuelle des signaux, l'aptitude au fonctionnement des différents modules LMP (M1, M2, ...) est testée cycliquement indépendamment de l'état de signalisation instantané, respectivement un module LMP étant contrôlé avec un télégramme d'essai particulier (TB), lors de chaque cycle de télégramme complet (TZ1, TZ2, ...) par le fait que les lampes (SL) des feux du module PLS (Mu) considérées sont, pendant un très bref intervalle de temps (par exemple 3 ms), sombres lors du premier cycle et sont commutées sur le rouge pendant le second cycle, sur le jaune pendant le troisième cycle et sur le vert pendant le quatrième cycle, la signalisation en retour correcte (RM) dans le module (SAB) de sécurité d'évaluation des-feux est contrôlée et l'installation de feux de signalisation est débranchée au moins partiellement ou est commutée sur le jaune clignotant lors de l'apparition d'un défaut.

2. Procédé suivant la revendication 1, caractérisé par le fait que le télégramme de test (TB) comporte un indicatif et une information de test, auquel cas pour le module LMP considéré, l'information normale présente dans une mémoire intermédiaire et l'information de test sont envoyées aux lampes des feux associés et qu'à la fin du cycle complet de télégramme (TZn), l'information normale avec l'indicatif de test, c'est-à-dire un télégramme de remise à l'état initial, pour le module LMP (Mu) considéré.

3. Procédé suivant la revendication 2, caractérisé par le fait que chaque module LMP possède un dispositif de remise à l'état initial, qui, en cas d'absence du télégramme de remise à l'état initial, envoie automatiquement l'information normale mémorisée, aux lampes concernées des signaux.
